# EUROPÄISCHE PATENTSCHRIFT

(11) **EP 0 636 566 B1**
(45) Veröffentlichungstag und Bekanntmachung des Hinweises auf die Patenterteilung: **27.05.1998**
(21) Anmeldenummer: 94110241.0
(22) Anmeldetag: 01.07.1994
(51) Int. Cl.: B65H 54/78

(54) **Verfahren zur Ablage des Faserbandendes an einer Flachkanne und Vorrichtung zur Durchführung**
Method to deposit the end of a tow of textile filaments for a rectangular container and apparatus for its execution
Méthode pour déposer le bout d'un ruban de carde pour un bac et dispositif pour l'exécution

(30) Priorität: 24.07.1993 DE 4324948; 13.05.1994 DE 4416911
(43) Veröffentlichungstag der Anmeldung: 01.02.1995
(73) Patentinhaber: Rieter Ingolstadt Spinnereimaschinenbau AG, 85055 Ingolstadt (DE)
(72) Erfinder: Mohr, Berhard, D-85135 Titting (DE); Ueding, Michael, D-85049 Ingoldstadt (DE); Strobel, Michael, D-85072 Eichstätt (DE); Kriegler, Albert, D-85290 Rottenegg (DE)
(74) Vertreter: Bergmeier, Werner, Dipl.-Ing.

(56) Entgegenhaltungen:
- EP-A- 0 115 070
- EP-A- 0 457 099
- EP-A- 0 468 224
- GB-A- 2 044 304

## Beschreibung

Die Erfindung betrifft die Ablage des Faserbandendes nach der Befüllung einer Flachkanne. Die Befüllungsstation für die Flachkanne ist eine Textilmaschine der Spinnereivorbereitung wie beispielsweise eine Karde oder Strecke. Diese Maschinen haben einen stationär angeordneten Drehteller mit Bandführungskanal. Während der Rotation des Drehtellers wird durch diesen Bandführungskanal Faserband zykloidenförmig in einer Flachkanne abgelegt. Ist die Flachkanne gefüllt, wird das Faserband getrennt und ein Bandende an der Flachkanne abgelegt. Der notwendige Automatisierungsgrad der Bandzuführung an Weiterverarbeitungsmaschinen der Spinnerei wird durch die Ablage des Faserbandendes an der Flachkanne wesentlich beeinflußt.

Bei Rundkannen ist es bekannt, nach dem Füllvorgang das Faserband so zu trennen, daß das an der Rundkanne herunterhängende Faserband in zufälliger Position am Kannenrand herunterhängt, wobei die Länge des herabhängenden Bandes variiert. Mit zunehmender Automation in der Spinnerei wirkte es sich beim Kannentransport als auch bei der Zustellung der Rundkannen als nachteilig aus, daß das Bandende über den Kannenumfang aufwendig gesucht werden mußte. Es kam zu Verzögerungen in der Weiterverarbeitung. Um die Nachteile zu beseitigen, wurden Haltevorrichtungen zur Positionierung des Bandendes vorgeschlagen, die am Kannenrand installiert sind.

Mit wachsendem Einsatz der Flachkanne sind auch dort wirtschaftliche Lösungen zur Ablage des Faserbandendes gesucht. Die von der Rundkanne bekannten technischen Lösungen zur Ablage des Bandendes sind vielfach nicht übertragbar aufgrund anderer Geometrie und anderer Handhabbarkeit der Flachkanne beim Füllen und beim Kannenwechsel.

EP-A-457 099, Figur 5 zeigt, daß eine Flachkanne nach Befüllen vom Drehteller weg geschoben wird in eine Position beim Trenner stehend. Das Bandende an der befüllten Kanne liegt nach Trennen an einer zufälligen Position der Stirnwandung. Es zeigte sich als Schwierigkeit, daß bei Weiterverarbeitung ein erhöhter Aufwand zu treiben ist, um das Faserbandende am Kannenrand oder an der Stirnwandung einer Flachkanne zu suchen und zu fassen. Eine Lösung für Flachkannen, ist in der DE-OS 41 07 309 dargestellt. An der Stirnwandung der Flachkanne ist ein Halter angeordnet, der einen Greifer halten kann. Der Greifer positioniert das Bandende an der Flachkanne. Diese Lösung hat den Nachteil, daß an jeder Flachkanne eine zusätzliche Haltevorrichtung für das Faserbandende installierbar sein muß.

Es wird im Stand der Technik in Kauf genommen, daß das Faserbandende eine relativ große Längentoleranz besitzt. Diese Längentoleranz resultiert beispielsweise aus dem Bandtrennverfahren. Die unterschiedliche Länge des Faserbandendes wird üblicherweise durch Maßnahmen bei der nachfolgenden Bandendenbehandlung auf Kannentransportfahrzeugen oder vor der Spinnmaschine auf die gewünschte Länge gebracht, um dann automatisiert den Spinnmaschinen zugeführt werden zu können.

Aufgabe der Erfindung ist es, im Bereich der Befüllungsstation das Bandende an einer befüllten Flachkanne definiert abzulegen und vorzubereiten, um mit geringstem Aufwand eine automatische Handhabung der Flachkanne beim Transport sowie des Bandendes an der Spinnmaschine zu erleichtern.

Diese Aufgabe wird durch ein Verfahren gemäß dem Anspruch 1 und durch eine Vorrichtung gemäß dem Anspruch 14 gelöst.

Die Flachkanne wird unter dem Drehteller changiert, so daß das Faserband zykloidenförmig abgelegt wird. Die zykloidenförmige Ablage erfolgt von einer zur anderen Stirnwand der Flachkanne. Ein solcher Ablageweg bildet eine Faserbandlage. Eine gefüllte Kanne hat eine Vielzahl solcher Lagen an Faserband aufgenommen. Die Changiergeschwindigkeit der Flachkanne ist auf die Liefergeschwindigkeit des Drehtellers abgestimmt. Das Anfahren, der Betrieb und das Abbremsen von Drehteller und Flachkanne erfolgt synchron.

Das erfindungsgemäße Verfahren geht davon aus, daß die Positionen zwischen Mündung des Drehtellers, des Trenners und der Flachkanne zueinander veränderbar und einstellbar sind und durch diese gewählte Einstellung Einfluß auf den Ablageort des Bandendes und die Länge des Bandendes erfolgt.
Ausgehend vom Maschinenstillstand haben Flachkanne und Mündung des Drehtellers eine einstellbare Stillstandsposition erreicht. Ausgehend von der Stillstandsposition der Flachkanne ist dazu die Drehtellermündung stets in einer definierten Position, so daß die Faserbandschlingen beim Verschieben der Flachkanne derart abgezogen werden, daß das Faserband am Ende des Verschiebeweges der Flachkanne im mittleren Bereich der Stirnseite zu liegen kommt. Während des Verschiebens der Flachkanne werden von der letzten Faserbandlage Faserbandschlingen abgezogen. Bei diesem Vorgang wird das Faserband über den oberen Kannenrand der Stirnseite abgezogen. Da die Schlingen kreisförmig abgelegt sind, führt das abzuziehende Faserband eine Changierbewegung am oberen Kannenrand der Stirnwandung aus. Dieses Changieren des Faserbandes erfolgt während der Zeitdauer des Verschiebens. Beim Abziehen des Faserbandes durchläuft das Faserband auch den mittleren Bereich des oberen Kannenrandes der Stirnwandung. Eine Trennposition der Flachkanne ist erreicht, wenn die Flachkanne den Funktionsbereich des Bandtrenners passiert hat und das abgezogene Faserband im mittleren Bereich des oberen Kannenrandes der Stirnwandung angeordnet ist. In dieser Position, der Trennposition, erfolgt dann das Trennen des Faserbandes. Es wird deutlich, daß mit definierter Positionierung der Drehtellermündung und dem dazu nachfolgenden Verschieben der Flachkanne in eine Trennposition Einfluß genommen wird auf den Ablageort des abgezogenen Faserbandes am Kannenrand der Stirnwandung.
Mit Positionierung zwischen Bandtrenner und Trennposition der Flachkanne wird Einfluß auf die Länge des abgetrennten Bandendes genommen, das am oberen Kannenrand der Stirnwandung herunterhängt.

Das Verfahren hat den Vorteil, daß zusätzliche, konstruktive Aufwendungen äußerst gering sind und lediglich zur Ermittlung von Positionen dienen. Das Verfahren ist an bestehenden Textilmaschinen nachrüstbar.
Eine vorteilhafte Ausführung geht davon aus, die Position der Mündung des Drehtellers festzulegen und bei feststehender Position des Trenners den dazu nächstmöglichen Verschiebeweg der Flachkanne zu ermitteln, wo das Faserband im mittleren Bereich des oberen Kannenrandes der Stirnwandung liegt. Diese Ausführung ist deshalb vorteilhaft, weil sie eine geringe Maschinenstandfläche benötigt, da die Flachkanne ein Minimum eines Verschiebeweges benötigt. Vorteilhaft dabei ist weiterhin, daß das Faserband so ablegbar ist, daß das Faserband über den Schlingen des Faserbandes liegend an der Stirnwandung herunterhängt. Aufgrund der Ablage über die Schlingen wird Faserband infolge Haftreibung in seiner Lage fixiert, was beim Kannentransport günstig ist.

Eine andere vorteilhafte Ausgestaltung der Erfindung ist, daß zum Trennen des Faserbandes die Flachkanne in der Stillstandsposition gehalten wird und in dieser Position der Flachkanne die Trennung des Faserbandes zwischen Kalanderwalzenpaar und Bandführungskanal des Drehtellers erfolgt. Die Flachkanne wird dann in Übernahmeposition verschoben, dabei wird das getrennte Faserbandende aus dem Bandführungskanal gezogen und positioniert sich selbständig in konstanter Länge an einer definierten Position des Kannenrandes der Stirnwandung.

Vorteilhafterweise muß dadurch das Faserbandende nicht von den in der Flachkanne abgelegten Bandschlingen abgewickelt werden, so daß keine Qualitätsbeeinflussung des abgelegten Bandes erfolgt. Die Positionierung wird mit geringem Aufwand und ohne Haltevorrichtung erreicht. Als weiterer Vorteil zeigt sich, daß die Länge des Bandendes beeinflußt werden kann, indem die Stillstandsposition zusätzlich etwas variiert werden kann.

Vorrichtungsgemäß wird diese Ausgestaltung der Erfindung dadurch durchgeführt, daß eine Changiervorrichtung für die Flachkanne und eine Trennvorrichtung angeordnet sind. Beide sind mit einer Maschinensteuerung der Strecke verbunden. Die mechanische Trennvorrichtung hat mehrere Arbeitsmittel. Die Vorrichtung hat den Vorteil, daß sie mit geringem Aufwand zu realisieren ist.

Im Zusammenwirken zwischen Changiervorrichtung und Trennvorrichtung wird erreicht, daß die Positionierung des Faserbandes keinen zusätzlichen Verschiebevorgang der Flachkanne erfordert. Ein Abwickeln von Faserbandschlingen wird vermieden, was besonders bei gekämmter Baumwolle infolge hoher Haftreibung zur Qualitätsbeeinflussung führen würde.

Nachfolgend wird die Erfindung anhand eines Ausführungsbeispieles erläutert. Es zeigen
- Figur 1: Aufbau einer Flachkanne
- Figur 2: Befüllung der Flachkanne an einer Strecke
- Figur 3: Zuordnung von Drehteller und Flachkanne
- Figur 4: Changierposition der Flachkanne
- Figur 4a: Abbremsposition der Flachkanne
- Figur 4b: Stillstandsposition der Flachkanne
- Figur 4c: Trennposition und Verschiebeweg der Flachkanne
- Figur 5: Positionssensoren
- Figur 6: Positionssensor am Drehteller
- Figur 7: andere vorteilhafte Ausführung der Positionierung zwischen Mündung des Drehtellers, Flachkanne und Trenner
- Figur 8: Zuordnung der Mündung des Drehtellers zur Flachkanne
- Figur 9: Flachkanne in Stillstandsposition
- Figur 9a: Verschieben der Flachkanne aus Stillstandsposition
- Figur 9b: Flachkanne in Übernahmeposition
- Figur 9c: Lage des Bandendes
- Figur 9d: andere Lage des Bandendes
Figur 1 vermittelt einen Einblick in den generellen Aufbau der Flachkanne. Die Flachkanne 1 besteht aus den vier vertical angeordneten Wandungen, den Stirnwandungen 2, 3 und den Seitenwandungen 4, 5. Die Stirnwandungen bilden mit den Seitenwandungen abgerundete Kanten. Es sind aber auch Ausführunsformen möglich, wo die Stirnwandung gewölbt ist und keine Kanten zwischen Seitenwandung und Stirnwandung auftreten. Die Flachkanne 1 hat einen oberen Kannenrand 6 und einen unteren Kannenrand 7. Auf einen Kannenboden 11 stützen sich ein oder mehrere Ringfedern ab. Im vorliegenden Fall wurden beispielsweise zwei Ringfedern 9, 10 eingesetzt. Die Ringfedern 9, 10 tragen den Kannenteller 8. Im Leerzustand der Flachkanne ist der Kannenteller 8 durch die Ringfedern 9, 10 knapp unterhalb des oberen Kannenrandes 6 positioniert. Der Kannenteller 8 liegt formschlüssig an den Wandungen an, so daß er mit wachsender Faserbandablage durch das Gewicht der Faserbandlagen entgegen der Kraft der Ringfedern 9, 10 in Richtung Kannenboden 11 gedrückt wird. Er gleitet dabei in waagerechter Haltung an den Kannenwandungen hinab bis in eine Endstellung.

Figur 2 zeigt in einer schematisierten Seitenansicht eine solche Flachkanne zum Befüllen an einer Strecke. Eine auszugsweise Baugruppe der Strecke ist das Kalanderwalzenpaar 16 und der Drehteller 12 im Maschinentisch 17. Das sei die Befüllungsstation BS. Zum Bereich der Befüllungsstation BS gehören der Changierweg der Flachkanne, die Stillstandsposition D der Flachkanne, der Trenner 18 und die Trennposition E der Flachkanne. Im Maschinentisch 17 ist stationär der Drehteller 12 angeordnet, der um die Drehachse 13 drehbar gelagert ist. Der Drehteller 12 beinhaltet einen Bandführungskananl 14. Neben der Öffnung, die unterhalb des Kalanderwalzenpaares 16 angeordnet ist, hat der Bandführungskanal 14 eine Mündung 15, die zur Flachkanne 1 zeigt. Unterhalb des Maschinentisches 17 ist ein Trenner 18 für die Trennung eines Faserbandes angeordnet. Figur 2 zeigt weiterhin, daß die Flachkanne 1 unterhalb des Drehtellers 12 changiert werden kann. Die Flachkanne 1 kann zwischen der Changierposition A und der Changierposition B changiert werden.
Zum weiteren Verständnis des Verfahrens wird in Figur 3 eine weitere Abstraktion der Zuordnung zwischen Drehteller 12 und Flachkanne 1 vorgenommen. Figur 3 zeigt den Drehteller 12 mit seiner Mündung 15 und aus dieser Betrachtungsrichtung darunterliegend die Kanne 1, wobei der Kannenteller 8 und der ihn umgebende obere Kannenrand 6 erkennbar sind. Aus dieser Betrachtungsrichtung ist zu sehen, daß die Kanne zwischen den Changierpositionen A und B bewegt werden kann. Dabei wird erreicht, daß der Drehteller 12 über die gesamte Länge des Kannentellers 8 Faserband in zykloider Form ablegt. Für diese Gesamtlänge des Kannentellers 8 bewältigt der Drehteller eine bestimmte Anzahl von Umdrehungen. Aus Gründen der Vereinfachung und um das Prinzip deutlich machen zu können, sei davon auzugehen, daß ein Drehteller 12 für das Changieren von der Changierposition A zur Changierposition B fünf Umdrehungen benötigt und für den Rückweg von Changierposition B zu Changierposition A ebenfalls fünf Umdrehungen benötigt. Dieser Sachverhalt ist in Figur 4 idealisiert dargestellt. Jeder der aufgezeigten Abschnitte (1'-5' und 1''-5'') des Kannentellers 8 repräsentiert einen vollständigen Umlauf der Mündung 15 bis zum nächsten Abschnitt. Bei Bewegung der Flachkanne aus Changierposition A in Changierposition B werden in dem zurückgelegten Weg fünf vollständige Umdrehungen der Drehtellermündung 15 absolviert. Das wird dargestellt durch die Abschnitte 1'', 2'', 3'', 4'', 5''. Ein analoger Sachverhalt tritt ein bei der umgekehrten Bewegung der Flachkanne, repräsentiert durch Abschnitte 1', 2', 3', 4', 5'.

Nachfolgend einige Erläuterungen zum erfindungsgemäßen Verfahren. Eine bekannte Meßvorrichtung zur Messung der Bandlänge an der Strecke gibt ein Signal, daß die Flachkanne den gewünschten Füllstand erreicht hat. Mit dieser Signalgebung hat die Strecke noch Liefergeschwindigkeit. In Vorbereitung auf das Stillsetzen und die spätere Bandtrennung wird die Strecke auf langsamere Geschwindigkeit umgeschalten. Die Steuerung 40 nach Fig. 5 erkennt dieses Umschalten auf langsamere Geschwindigkeit. Zu diesem Zweck berechnet die Steuerung 40 aus Drehgeschwindigkeit des Drehtellers, bei Liefergeschwindigkeit die Umlaufzeit des Drehtellers. Diese Berechnung kann beispielsweise fortlaufend erfolgen, wobei der ältere Wert mit dem aktuellen Wert verglichen wird und eine Kenngröße gebildet wird, so daß die Steuerung 40 aus der Kenngrößenabweichung ein Umschalten auf eine kleinere Geschwindigkeit erkennt. Der Positionssensor 32 in Nähe des Umfangs vom Drehteller 12 liefert dazu die entsprechenden Signale, die der Steuerung 40 eine Berechnung ermöglichen.

Der Drehteller 12 ist auf langsamere Geschwindigkeit umgeschalten. Das betrifft auch die Geschwindigkeit der Flachkanne. Die Positionssensoren 30, 31 übermitteln die aktuelle Position der Flachkanne auf dem Changierweg. Aufgrund der vorliegenden Drehgeschwindigkeit des Drehtellers 12 berechnet die Steuerung 40 wieviel Umdrehungen der Drehteller 12 von Beginn eines Bremsvorganges bis zu seinem Stillstand in der Position P absolvieren würde. Die dafür benötigte Zeit wird als Nachlaufzeit bezeichnet. Es ist zu beachten, daß die Anzahl der Umdrehungen des Drehtellers pro Zeiteinheit abhängt von der eingestellten Geschwindigkeit mit der der Drehteller 12 rotiert. In Abhängigkeit dieser Drehgeschwindigkeit hat der Drehteller 12 auch eine unterschiedliche Nachlaufzeit. Es wird deshalb zu unterschiedlichen Drehgeschwindigkeiten des Drehtellers die dazugehörige Nachlaufzeit durch die Steuerung 40 ermittelt.

Ausgehend vom Beginn des Bremsvorganges muß die Mündung 15 des Drehtellers im Stillstand ihre definierte Position P erreicht haben. Die Flachkanne hat dabei ebenfalls eine Position erreicht, in vorteilhafter Weise die Changierposition A. Das ist deshalb vorteilhaft, weil beim späteren Verschieben der Flachkanne nach rechts in Fig. 3 in Richtung Trenner 18 das Faserband sofort über den Kannenrand 6 abgezogen wird und nicht über die abgelegte Lage des Faserbandes zum Abzug kommt.

Der Positionssensor 32 (Figur 5) ist beispielsweise in Nähe des Umfanges des Drehtellers 12 installiert, wo beispielsweise auch die Mündung 15 im Stillstand positioniert sein muß. Zu diesem Zweck ist in Nähe der Mündung 15 der Kontaktgeber 150 für den Positionssensor 32 angeordnet. Diese Anordnung ist in Figur 6 dargestellt. Die Steuerung 40 muß jetzt den Zeitpunkt zum Beginn des Abbremsens kennen, damit die Mündung 15 genau gegenüber dem Positionssensor 32 zum Stillstand kommt.

Wenn beispielsweise ermittelt wurde, daß vom Beginn des Bremsvorganges die Mündung 15 bis zum Erreichen einer gewünschten Position P im Stillstand zwei Umdrehungen benötigt (entspricht der Nachlaufzeit), dann kann weiterhin durch die Steuerung 40 ermittelt werden, in welchem Zeitpunkt des Changierens der Flachkanne das Signal zum Beginn des Bremsens gegeben werden muß. Diesen Sachverhalt widerspiegelt Figur 4a. Für die Changierung zwischen B und A benötigt die Flachkanne eine bestimmte Zeit. Diese Zeit wird reduziert um die Nachlaufzeit und man erhält eine Startzeit. Mit Verlassen der Changierposition B erreicht die Flachkanne nach Ablauf der Startzeit die Abbremsposition C. Mit Ablauf der Startzeit wird der Positionssensor 32 aktiv und sobald sich ihm der Kontaktgeber 150 nähert, wird Signal für den Beginn des Bremsvorganges ausgelöst. Der Beginn des Bremsvorganges wird markiert mit Abbremsposition C. Es ist erkennbar, daß sich links im Bild von der Changierposition A noch ein Teil der Flachkanne befindet und zwar jener Teil der Flachkanne, der nach Ablauf der Nachlaufzeit, d.h. nach exakt zwei Umdrehungen der Mündung 15 unter dem Drehteller 12 stehen wird und dann die Position einnimmt, wie sie in Figur 4b dargestellt ist. Figur 4b zeigt die eingenommene Stillstandsposition D der Flachkanne. Diese Stillstandsposition D war während des Changierens identisch mit der Changierposition A. Die Stillstandsposition D kann etwas von der Changierposition A abweichen. Die Stillstandsposition D ist dadurch gekennzeichnet, daß Drehteller 12 und Flachkanne 1 stillstehen, wobei die Mündung 15 des Drehtellers 12 eine definierte Position P eingenommen hat.

In der Praxis kann die Position P der Mündung 15 des Drehtellers 12 und somit die Stillstandsposition D der Flachkanne geringfügig beeinflußt werden durch maschineninterne Einflüsse, so daß es Abweichungen zu dem gespeicherten Wert der Nachlaufzeit geben kann. Solch ein maschineninterner Einfluß existiert beispielsweise in der Anlaufphase der Maschine bis diese Betriebstemperatur erreicht hat. Um diese Beeinflussung ausgleichen zu können, wird ermittelt nach wieviel Umdrehungen (entspricht einer Nachlaufzeit) die Mündung 15 des Drehtellers tatsächlich stehengeblieben ist. Die Differenz zwischen der tatsächlichen Position der Mündung 15 des Drehtellers und der gewünschten Position wird ermittelt. Dieser Wert wird zu einem Korrekturwert verarbeitet, der beim nächsten Ablegen des Faserbandendes berücksichtigt wird.

In einem weiteren Schritt des Verfahrens wird die Flachkanne aus der Stillstandsposition D in eine Trennposition E verschoben. Dieses Verschieben kann durch die Changiervorrichtung oder ein zusätzliches Transportshuttle der Kannenwechselvorrichtung erfolgen. Die Flachkanne legt dabei den Verschiebeweg V zurück. Da das Faserband in Schlingen abgelegt ist, werden beim Verschieben der Flachkanne diese Schlingen der letzten Faserbandlage teilweise wieder abgezogen. Das Abziehen erfolgt über den oberen Kannenrand 6 der Stirnwandung, wobei das Faserband am Rand der Stirnwandung changiert. Dabei wird mehrfach auch der mittlere Bereich des Kannenrandes 6 der Stirnwandung 2, 3 erreicht. Die Trennposition E ist erreicht, wenn die Flachkanne den Funktionsbereich des Bandtrenners 18 passiert hat und das abgezogene Faserband im mittleren Bereich des oberen Kannenrandes 6 einer Stirnwandung liegt. Der Trenner 18 wurde in solch einer Position gegenüber der Trennposition E der Flachkanne installiert, daß das Faserband nach Klemmen und Trennen durch den Trenner 18 eine definierte Länge erhält und im mittleren Bereich des oberen Kannenrandes 6 zu Ablage kommt.

Der mittlere Bereich des oberen Kannenrandes 6 umfaßt einen Bereich von beispielsweise eine Faserbandstärke beiseitig der Kannenlängsachse, wobei die Breite des mittleren Breiches variierbar ist durch die Länge des Verschiebeweges V. Diese definierte Ablage des Faserbandendes erbringt mit geringstem konstruktiven Aufwand den Vorteil, daß das Faserbandende nach Transport der Flachkanne von der Trennposition E zu der Spinnmaschine automatisiert aufgefunden und zur Weiterverarbeitung bereitsteht. Es entfallen somit Vorrichtungen auf einem Kannentransportsystem oder an der Spinnmaschine, die das Faserband für eine automatisierte Weiterverarbeitung vorbereiten oder präparieren müssen. Bei dem erfindungsgemäßen Verfahren entfallen auch die bisher üblichen Haltevorrichtungen an Flachkannen.

Mit Figur 5 wird eine vorrichtungsgemäße Ausführung der Erfindung dargestellt. Die Flachkanne 1 befindet sich auf einer Changiervorrichtung 20. Diese bekannte Changiervorrichtung 20 übernimmt die Changierung zwischen der Changierposition A und der Changierposition B (Fig. 2). Somit wird durch die Changiervorrichtung 20 die Flachkanne 1 auch in die Stillstandsposition D gebracht. Nach Beispiel Fig. 4-4c ist beispielsweise die Changierposition A identisch mit der Stillstandsposition D. Die Stillstandsposition D wird durch den Positionssensor 30 kontrolliert. Mittels Changiervorrichtung 20 kann die Flachkanne 1 ebenso in die Trennposition E verschoben werden. Die Trennposition E wird durch den Positionssensor 31 bestimmt.

Die Anzahl der Umdrehungen des Drehtellers wird durch den Positionssensor 32 ermittelt. Die Positionssensoren 30, 31, 32 übermitteln ihre Signale über elektrische Verbindungen an eine Steuerung 40. Die Positionssensoren können berührend oder berührungslos arbeiten. Das ist abhängig vom verwendeten physikalischen Detektionsprinzip. Üblicherweise wird ein Näherungssensor verwendet, der über eine metallische Schaltfahne aktiviert wird und am Drehteller 12 oder an der Flachkanne 1 bzw. der Changiervorrichtung angebracht sein kann.

Eine andere vorteilhafte Ausgestaltung der Erfindung wird anhand der Figuren 7 bis 9d erläutert.

Figur 7 zeigt schematisch eine Strecke 100 der Textilindustrie sowie eine Flachkanne 140 und deren Changiervorrichtung 160 sowie den Puffer 151 eines Transportsystems für Flachkannen. In der Strecke 100 wird das Faserband 110 in einem Streckwerk 200 verzogen. Das Streckwerk 200 ist dargestellt durch die Streckwerkswalzenpaare 300, 300'; 400, 400'; 500, 500'. Am Ausgang des Streckwerkes 200 ist ein Meßorgan 170 zur Messung der gelieferten Faserbandlänge. Das Faserband 110 wird an ein Kalanderwalzenpaar 600, 600' geliefert und vom Kalanderwalzenpaar 600, 600' in einen Bandführungskanal 800 eines Drehtellers 700 gefördert. Der Drehteller 700 rotiert, so daß über dessen Mündung 90 das Faserband in einer darunterliegenden Flachkanne 140 abgelegt wird. Die Flachkanne 140 hat eine rechteckförmige Grundfläche. Im leeren Zustand befindet sich ein beweglicher Kannenteller unterhalb bzw. in Höhe des oberen Kannenrandes. Mit zunehmender Befüllung der Kanne wird der Kannenteller entgegen der Kraft einer darunterliegenden Feder nach unten in Richtung Kannenboden bewegt. Die Flachkanne 140 hat schmale Stirnwandungen, die Stirnwandung LSW und die Stirnwandung RSW. Die Flachkanne befindet sich auf einer Changiervorrichtung 160. Die Changiervorrichtung 160 besitzt einen hier nicht dargestellten Antrieb mit Steuervorrichtung. Während des Füllvorganges wird die Flachkanne 140 unterhalb des Drehtellers zwischen den beiden Umkehrpunkten U und V ihres Changierweges UV changiert. Die Flachkanne bewegt sich somit zwischen den beiden, dargestellten Positionen der Flachkanne 140 und der Flachkanne 140' (gestrichelt). Durch die Rotation des Drehtellers 700 und die Changierung der Flachkanne wird das Faserband zykloidenförmig auf den Kannenteller der Flachkanne abgelegt. Die Ablage erfolgt von einer Stirnwandug der Flachkanne zur anderen Stirnwandung und umgekehrt. Ein Ablageweg von einer Stirnwandung zur anderen bildet jeweils eine Lage von Faserbandschlingen. Eine gefüllte Flachkanne hat eine Vielzahl solcher Lagen. Die Changiergeschwindigkeit der Flachkanne 140 ist auf die Liefergeschwindigkeit des Drehtellers 700 abgestimmt. Das Anfahren, der Betrieb und das Abbremsen von Drehteller und Flachkanne erfolgen synchron.

Wenn das Meßorgan 170 zur Messung der gelieferten Bandlänge den erreichten Grenzwert der gelieferten Faserbandlänge registriert, liefert es zugleich ein Signal an die Maschinensteuerung 130. Die Maschinensteuerung 130 veranlaßt gegenüber den Antrieben für den Drehteller 700 und die Changiervorrichtung 160, daß diese zu einem definierten Zeitpunkt stillgesetzt werden. Diese Stillsetzung erfolgt so, daß die Flachkanne 140 im Stillstand eine Position in Nähe oder im Umkehrpunkt V erreicht, d.h. die Stirnwandung RSW steht in Nähe oder im Umkehrpunkt V und die Stirnwandung LSW steht im Bereich unterhalb des Drehtellers 700. Die Flachkanne 140 befindet sich somit in der Stillstandsposition SP auf dem Changierweg UV. Diese Stillstandsposition SP könnte etwas variiert werden, indem in Nähe des Umkehrpunktes stillgesetzt wird. Dadurch kann Einfluß auf die Länge des Bandendes genommen werden.

Figur 8 zeigt schematisch die Zuordnung des Drehtellers 700 aus einer Draufsicht. Die Flachkanne 140 befindet sich in der Stillstandsposition SP auf dem Changierweg UV. Der Drehteller 700 befindet sich oberhalb der Flachkanne 140. Die Stellung des Drehtellers 700 zur Stillstandsposition SP der Flachkanne 140 ist positioniert, d.h. der Drehteller 700 wird stets so stillgesetzt, daß die Mündung 90 des Bandführungskanals 800 stets in der gleichen Position zum Stillstand kommt. Die Position der Mündung 90 wird so eingestellt, daß das Faserband 110 lotrecht zur Längsachse LA gehalten wird. Das entspricht der Position 900 der Mündung 90. Eine zweite Möglichkeit ergibt sich, wenn der Drehteller um 180° gedreht mit seiner Mündung 90' die Position 900' erreicht. Es sind jedoch auch andere Position der Drehtellermündung 90 denkbar. Die Auswahl anderer Positionen hängt ab von dem gewünschten Ablageort an der Stirnwandung.

Ein verfahrenswesentliches Merkmal wurde erreicht, nämlich daß die Flachkanne 140 in der Stillstandsposition SP stillgesetzt ist (Fig. 9). Gleichzeitig ist die Lieferung von Faserband 110 durch das Kalanderwalzenpaar 600, 600' gestoppt. Diesen Stopp veranlaßt die Maschinensteuerung 130. Das Faserband 110 hängt in dem Bandführungskanal 800, durchzieht den Bandführungskanal und liegt in der Flachkanne 140. Jetzt erhält die Trennvorrichtung 120 von der Maschinensteuerung 130 das Signal das Faserband zwischen Kalanderwalzenpaar 600, 600' und der Eintrittsöffnung 100 des Bandführungskanal 800 zu trennen. Die mechanische Trennvorrichtung 120 trennt das Faserband.

Figur 9a zeigt, daß jetzt die Flachkanne 140 aus der Stillstandsposition SP verschoben wird in Richtung einer Übernahmeposition W. Dabei ist erkennbar, daß das Faserbandende durch die Kannenbewegung aus dem Bandführungskanal 800 gezogen wird. In Figur 9b hat die Kanne 140 die Übernahmeposition W erreicht. Das Faserbandende E hängt an der Stirnwandung LSW der Flachkanne 140 herab. Da der Drehteller 700 mit seiner Mündung 90 in der Längsachse LA positioniert wurde (Position 900), kommt das Faserbandende E im mittleren Bereich der Stirnwandung LSW zur Ablage (Fig. 9c).

Wird der Drehteller 700 mit seiner Mündung in Position 900' zur Längssachse LA positioniert (vgl. Fig. 8), kommt das Faserbandende E über der Schlinge liegend im mittleren Bereich der Stirnwandung zur Ablage.

## Patentansprüche

1. Verfahren zur Ablage des Faserbandendes an einer Flachkanne (1; 140), wobei Faserband durch ein Kalanderwalzenpaar (16; 600, 600') in einen Bandführungskanal (14; 800) eines Drehtellers (12; 700) gefördert und zykloidenförmig in der Flachkanne (1; 140) abgelegt wird, die gefüllte Flachkanne (1; 140) aus einem Changierweg auf einem Verschiebeweg (V; VW) verschoben wird, wenn die Stirnwandung der Flachkanne (1; 140) in Nähe des Drehtellers (12; 700) positioniert wird, sowie das Faserband getrennt wird und das Faserbandende im Bereich der Stirnwandung der Flachkanne (1; 140) zur Ablage kommt, dadurch gekennzeichnet, daß bei gefüllter Flachkanne (1; 140) die Drehung des Kalanderwalzenpaares (16; 600, 600') und des Drehtellers (12; 700) gestoppt wird, so daß die Mündung (15; 90) des Drehtellers (12; 700) im Stillstand eine definierte Position bezüglich der Stirnwandung der Flachkanne (1; 140) einnimmt, und die Trennung des Faserbandes vor dem Verschieben der Flachkanne (1; 140) oder nach dem Verschieben der Flachkanne (1; 140) auf dem Verschiebeweg (V;VW) festgelegt wird.

2. Verfahren nach Anspruch 1, dadurch gekennzeichnet, daß vor dem Trennen des Faserbandes oder vor dem Positionieren der Mündung (15; 90) des Drehtellers (12; 700) die Flachkanne (1; 140) auf dem Changierweg in einer Stillstandsposition (D; SP) zum Stillstand kommt.

3. Verfahren nach Anspruch 1 oder 2, dadurch gekennzeichnet, daß der Verschiebeweg (V; VW) in seiner Länge einstellbar ist.

4. Verfahren nach einem oder mehreren der Ansprüche 1 bis 3, dadurch gekennzeichnet, daß bezüglich einer einstellbaren Stillstandsposition (D) der Flachkanne (1) die Mündung (15) des Drehtellers (12) so positioniert wird, daß die Faserbandschlingen bei einem Verschieben der Flachkanne (1) derart abgezogen werden, daß das Faserband am Ende des Verschiebeweges (V) im mittleren Bereich der Stirnseite der Flachkanne (1) zum Liegen kommt und dann durch einen Trenner (18) getrennt wird, so daß das Faserbandende im mittleren Bereich der Stirnwandung abgelegt wird.

5. Verfahren nach Anspruch 4, dadurch gekennzeichnet, daß die Stillstandsposition (D) der Flachkanne (1) eingestellt wird durch die Nachlaufzeit der Mündung (15) des Drehtellers (12) von einer Abbremsposition (C) der Flachkanne (1) bis zum Stillstand der Flachkanne (1).

6. Verfahren nach Anspruch 5, dadurch gekennzeichnet, daß eine Steuerung (40) die Nachlaufzeit berechnet und ein Signal für die Bremsung der Flachkanne (1) auslöst.

7. Verfahren nach Anspruch 4, dadurch gekennzeichnet, daß die Breite des mittleren Bereichs der Stirnwandung der Flachkanne (1) durch die Länge des Verschiebeweges (V) bestimmt wird.

8. Verfahren nach einem oder beiden der Ansprüche 4 und 7, dadurch gekennzeichnet, daß der Verschiebeweg (V) einstellbar ist, so daß das abgezogene Faserband über den Schlingen des Faserbandes abgelegt ist.

9. Verfahren nach Anspruch 4, dadurch gekennzeichnet, daß der Trenner (18) innerhalb des Verschiebeweges (V) eine feststehende Position gegenüber der Trennposition (E) der Flachkanne (1) hat.

10. Verfahren nach Anspruch 4, dadurch gekennzeichnet, daß der Trenner (18) innerhalb des Verschiebeweges (V) eine veränderbare und einstellbare Position gegenüber der Trennposition (E) der Flachkanne (1) hat, um die Länge des abzulegenden Faserbandendes variieren zu können.

11. Verfahren nach einem oder mehreren der Ansprüche 1 bis 3, dadurch gekennzeichnet, daß die Flachkanne (140) eine einstellbare Stillstandsposition (SP) einnimmt und die Mündung (90) des Drehtellers (700) im Stillstand stets in der gleichen Position positioniert ist, eine Trennung des Faserbandes zwischen Kalanderwalzenpaar (600, 600') und Bandführungskanal (800) erfolgt und durch anschließendes Verschieben der Flachkanne (140) aus der Stillstandsposition (SP) in eine Übernahmeposition (W) das getrennte Faserbandende aus dem Bandführungskanal (800) gezogen wird und mit konstanter Länge am Kannenrand der Stirnwandung der Flachkanne (140) positioniert ist.

12. Verfahren nach Anspruch 11, dadurch gekennzeichnet, daß die Mündung (90) des Drehtellers (700) in einer der beiden Positionen (900, 900') in der Längsachse (LA) der Flachkanne (140) positioniert ist.

13. Verfahren nach Anspruch 11, dadurch gekennzeichnet, daß die Länge des Faserbandendes durch eine Änderung der Stillstandsposition (SP) einstellbar wird.

14. Vorrichtung zur Ablage des Faserbandendes an einer Flachkanne, mit einem Kalanderwalzenpaar (16; 600, 600'), einem Drehteller (12; 700), einem Trenner (18; 120) für Faserband und einer Changiervorrichtung (20; 160) für die Flachkanne (1; 140), wobei Faserband durch das Kalanderwalzenpaar (16; 600, 600') in einen Bandführungskanal (14; 800) des Drehtellers (12; 700) förderbar ist, zykloidenförmig in der Flachkanne (1; 140) ablegbar ist, und die Flachkanne (1; 140) von der Changiervorrichtung (20; 160) führbar ist, dadurch gekennzeichnet, daß die Mündung (15; 90) des Drehtellers (12; 700) im Stillstand auf eine definierte Position ihres Umfangs festlegbar ist und der Trenner (18) im Bereich des Verschiebeweges (V) für die Flachkanne (1) oder der Trenner (120) zwischen Kalanderwalzenpaar (600, 600') und Bandführungskanal (800) angeordnet ist, so daß mit einer dazu einstellbaren Länge des Verschiebeweges (V; VW) das Faserbandende stets in einer definierten Position an der Stirnwandung ablegbar ist.

15. Vorrichtung nach Anspruch 14, dadurch gekennzeichnet, daß die Changiervorrichtung (20; 160) die Flachkanne (1; 140) auf dem Verschiebeweg (V; VW) in eine Trennposition (E) oder auf dem Verschiebeweg (VW) in eine Übernahmeposition (W) verschiebt.

16. Vorrichtung nach Anspruch 15, dadurch gekennzeichnet, daß die Changiervorrichtung (20; 160) selbst in eine Trennposition (E) oder Übernahmeposition (W) verschiebbar ist.

17. Vorrichtung nach Anspruch 15, dadurch gekennzeichnet, daß die Changiervorrichtung (20; 160) mit einem Transportshuttle in eine Trennposition (E) oder Übernahmeposition (W) verschiebbar ist.

18. Vorrichtung nach Anspruch 14, dadurch gekennzeichnet, daß eine Steuerung (40) mit einem Positionssensor (32) in Nähe des Umfangs des Drehtellers (12), mit einem Positionssensor (30) an der Stillstandsposition (D; SP) und mit einem Positionssensor (31) am Ende (E; W) des Verschiebeweges (V; VW) verbunden ist.

## Claims

1. A method of depositing a sliver end on a flat-top can (1; 140), in which sliver is conveyed by a pair of calender rollers (16; 600, 600') into a sliver-guide channel (14; 800) of a turntable (12; 700) and is deposited in a cycloidal manner in the flat-top can (1; 140), the filled flat-top can (1; 140) is displaced from a traversing path on a displacement path (**V**; **VW**) if the end wall of the flat-top can (1; 140) is positioned in the vicinity of the turntable (12; 700), and the sliver is severed and the sliver end is deposited in the region of the end wall of the flat-top can (1; 140), **characterized in that** when the flat-top can (1; 140) is filled the rotation of the pair of calender rollers (16; 600, 600') and of the turntable (12; 700) is stopped, so that during the stoppage the opening (15; 90) of the turntable (12; 700) occupies a defined position with respect to the end wall of the flat-top can (1; 140), and the severing of the sliver is set before the displacement of the flat-top can (1; 140) or after the displacement of the flat-top can (1; 140) on the displacement path (**V**; **VW**).

2. A method according to Claim 1, **characterized in that** the flat-top can (1; 140) is stopped on the traversing path in a stoppage position (**D**; **SP**) before the severing of the sliver or before the positioning of the opening (15; 90) of the turntable (12; 700).

3. A method according to Claim 1 or 2, **characterized in that** the length of the displacement path (**V**; **VW**) is adjustable.

4. A method according to one or more of Claims 1 to 3, **characterized in that** the opening (15) of the turntable (12) is positioned in such a way with respect to an adjustable stop-page position (**D**) of the flat-top can (1) that during the displacement of the flat-top can (1) loops of sliver are drawn off in such a way that at the end of the displacement path (**V**) the sliver arrives at the central region of the end face of the flat-top can (1) and is then severed by a severing means (18), so that the sliver end is deposited in the central region of the end wall.

5. A method according to Claim 4, **characterized in that** the stoppage position (**D**) of the flat-top can (1) is set by the trailing time of the opening (15) of the turntable (12) from a braking position (**C**) of the flat-top can (1) until the stoppage of the flat-top can (1).

6. A method according to Claim 5, **characterized in that** a control means (40) calculates the trailing time and emits a signal for braking the flat-top can (1).

7. A method according to Claim 4, **characterized in that** the width of the central region of the end wall of the flat-top can (1) is determined by the length of the displacement path (**V**).

8. A method according to one or both of Claims 4 and 7, **characterized in that** the displacement path (**V**) is adjustable, so that the sliver drawn off is deposited above the loops of the sliver.

9. A method according to Claim 4, **characterized in that** the severing means (18) has a fixed position with respect to the severing position (**E**) of the flat-top can (1) inside the displacement path (**V**).

10. A method according to Claim 4, **characterized in that** the severing means (18) has a variable and adjustable position with respect to the severing position (**E**) of the flat-top can (1) inside the displacement path (**V**), in order to be able to vary the length of the sliver end to be deposited.

11. A method according to one or more of Claims 1 to 3, **characterized in that** the flat-top can (140) occupies an adjustable stoppage position (**SP**) and the opening (90) of the turntable (700) is always positioned in the same position during a stoppage, the sliver is severed between the pair of calender rollers (600, 600') and the sliver-guide channel (800), and, by subsequent displacement of the flat-top can (140) out of the stoppage position (**SP**) into a transfer position (**W**), the severed sliver end is drawn out of the sliver-guide channel (800) and is positioned with a constant length on the edge of the end wall of the flat-top can (140).

12. A method according to Claim 11, **characterized in that** the opening (80) of the turntable (700) is positioned in one of the two positions (900, 900') in the longitudinal axis (**LA**) of the flat-top can (140).

13. A method according to Claim 11, **characterized in that** the length of the sliver end is adjustable by altering the stoppage position (**SP**).

14. A device for depositing a sliver end on a flat-top can, with a pair of calender rollers (16; 600, 600'), a turntable (12; 700), a severing means (18; 120) for sliver and a traversing device (20; 160) for the flat-top can (1; 140), in which sliver can be conveyed by the pair of calender rollers (16; 600, 600') into a sliver-guide channel (14; 800) of the turntable (12; 700), can be deposited in a cycloidal manner in the flat-top can (1; 140), and the flat-top can (1; 140) can be moved from the traversing device (20; 160), **characterized in that** during a stoppage the opening (15; 90) of the turntable (12; 700) can be set at a defined position on its periphery, and the severing means (18) is situated in the region of the displacement path (**V**) for the flat-top can (1) or the severing means (120) is situated between the pair of calender rollers (600, 600') and the sliver-guide channel (800), so that the sliver end can always be deposited in a defined position on the end wall with a length of the displacement path (**V**; **VW**) adjustable with respect thereto.

15. A method according to Claim 14, **characterized in that** the traversing device (20; 160) displaces the flat-top can (1; 140) on the displacement path (**V**; **VW**) into a severing position (**E**) or on the displacement path (**VW**) into a transfer position (**W**).

16. A method according to Claim 15, **characterized in that** the traversing device (20; 160) is itself displaceable into a severing position (**E**) or a transfer position (**W**).

17. A method according to Claim 15, **characterized in that** the traversing device (20; 160) is displaceable with a transport shuttle into a severing position (**E**) or a transfer position (**W**).

18. A method according to Claim 14, **characterized in that** a control means (40) is connected to a position sensor (32) in the region of the periphery of the turntable (12), to a position sensor (30) at the stoppage position (**D**; **SP**) and to a position sensor (31) at the end (**E**; **W**) of the displacement path (**V**; **VW**).

## Revendications

1. Procédé pour le dépôt du bout d'un ruban de fibres sur un pot plat (1; 140), le ruban de fibres étant transporté en passant une paire de calandres (16; 600, 600') pour arriver dans un canal de guidage du ruban (14; 800) d'un coiler (12; 700) pour être déposé ensuite sous forme de cycloïdes dans le pot plat (1; 140), le pot plat (1; 140) étant déplacé d'une voie de va-et-vient sur une voie de déplacement (V; VW) lorsque la paroi de bout du pot plat (1; 140) est positionnée à proximité du coiler (12; 700), que le ruban de fibres est sectionné et que le bout du ruban de fibres est déposé dans le domaine de la paroi de bout du pot plat (1; 140), caractérisé en ce que la rotation de la paire de calandres (16; 600, 600') et du coiler (12; 700) est arrêtée lorsque le pot plat (1; 140) est rempli, si bien que l'orifice (15; 90) du coiler (12; 700), en état arrêté, se trouve dans une position définie par rapport à la paroi de bout du pot plat (1; 140) et que le sectionnement du ruban de fibres est déterminé avant le déplacement du pot plat (1; 140) ou après le déplacement du pot plat (1; 140) sur la voie de déplacement ('V; VW).

2. Procédé selon la revendication 1, caractérisé en ce qu'avant le sectionnement du ruban de fibres respectivement avant le positionnement de l'orifice (15; 90) du coiler (12; 700), le pot plat (1; 140) est arrêté sur la voie de va-et-vient, dans une position d'arrêt (D; SP).

3. Procédé selon la revendication 1 ou 2, caractérisé en ce que la voie de déplacement (V; VW) peut être réglée quant à sa longueur.

4. Procédé selon l'une ou plusieurs des revendications 1 à 3, caractérisé en ce que par rapport à une position d'arrêt (D) réglable du pot plat (1), l'orifice (15) du coiler (12) est positionné de telle sorte que, en déplaçant le pot plat (1), les boucles du ruban de fibres sont retirées de telle manière que le ruban de fibres est déposé, à la fin de la voie de déplacement (V), dans la zone médiane du côté frontal du pot plat (1) pour être ensuite sectionné par un dispositif de sectionnement (18) si bien que le bout du ruban de fibres est déposé dans la zone médiane de la paroi de bout.

5. Procédé selon la revendication 4, caractérisé en ce que la position d'arrêt (D) du pot plat (1) est réglée par le temps de ralentissement de l'orifice (15) du coiler (12), depuis une position (C) de freinage du pot plat (1) jusqu'à l'arrêt du pot plat (1).

6. Procédé selon la revendication 5, cractérisé en ce qu'une commande (40) calcule le temps de ralentissement et qu'elle déclenche un signal pour le freinage du pot plat (1).

7. Procédé selon la revendication 4, caractérisé en ce que la largeur de la zone médiane de la paroi de bout du pot plat (1) est déterminée par la longueur de la voie de déplacement (V).

8. Procédé selon l'une ou selon les deux des revendications 4 et 7, caractérisé en ce que la voie de déplacement (V) est réglable de sorte que le ruban de fibres retiré est déposé sur les boucles du ruban de fibres.

9. Procédé selon la revendication 4, caractérisé en ce que le dispositif de sectionnement (18) a une position fixe, à l'intérieur de la voie de déplacement (V), par rapport à la position de sectionnement (E) du pot plat (1).

10. Procédé selon la revendication 4, caractérisé en ce que le dispositif de sectionnement (18) a une position susceptible d'être modifiée et réglée, à l'intérieur de la voie de déplacement (V), par rapport à la position de sectionnement (E) du pot plat (1), afin de pouvoir varier la longueur du bout du ruban de fibres à déposer.

11. Procédé selon l'une ou plusieurs de revendications 1 à 3, caractérisé en ce que le pot plat (140) adopte une position d'arrêt réglable (SP) et que l'orifice (90) du coiler (700), à l'arrêt, est toujours positionné dans la même position; qu'un sectionnement du ruban de fibres est effectué entre la paire de calandres (600, 600') et le canal de guidage (800) du ruban et que, par suite du déplacement suivant du pot plat (140) de la position d'arrêt (SP) dans une position de reprise (W), l'extrémité du ruban de fibres sectionné est retiré du canal de guidage (800) du ruban et positionné avec une longueur constante au bord de la paroi de bout du pot plat (140).

12. Procédé selon la revendication 11, caractérisé en ce que l'orifice (90) du coiler (700) est positionné dans une des deux positions (900, 900') dans l'axe longitudinal (LA) du pot plat (140).

13. Procédé selon la revendication 11, caractérisé en ce que la longueur de l'extrémité du ruban de fibres peut être réglée en changeant la position d'arrêt (SP).

14. Dispositif pour le dépôt du bout d'un ruban de fibres sur un pot plat (1; 140), comprenant une paire de calandres (16; 600, 600'), un coiler (12; 700), un dispositif de sectionnement (18; 120) d'un ruban de fibres et un dispositif effectuant un mouvement de va-et-vient (20; 160) pour le pot plat (1; 140) le ruban de fibres pouvant être transporté en passant la paire de calandres (16; 600, 600') pour arriver dans un canal de guidage du ruban (14; 800) du coiler (12; 700) pour être déposé ensuite sous forme de cycloïdes dans le pot plat (1; 140), et le pot plat (1; 140) pouvant être guidé par le dispositif de va-et-vient (20; 160), caractérisé en ce que l'orifice (15; 90) du coiler (12; 700) peut être fixé, à l'arrêt, dans une position définie de son pourtour et en ce que le dispositif de sectionnement (18) est disposé dans le domaine de la voie de déplacement (V) pour le pot plat (1) ou que le dispositif de sectionnement (120) est disposé entre la paire des calandres (600, 600') et le canal de guidage du ruban (800), de sorte qu'avec le réglage de la voie de déplacement (V; VW) réglée en conséquence, le bout du ruban de fibres peut toujours être déposé dans une position définie sur la paroi de bout.

15. Dispositif selon la revendication 14, caractérisé en ce que le dispositif effectuant un mouvement de va-et-vient (20; 160) amène le pot plat (1; 140), sur la voie de déplacement (V; VW), dans une position de sectionnement (E) ou bien, sur la voie de déplacement (VW), dans une position de reprise (W).

16. Dispositif selon la revendication 15, caractérisé en ce que le dispositif du va-et-vient (20; 160) peut être déplacé lui-même dans une position de sectionnement (E) ou dans une position de reprise (W).

17. Dispositif selon la revendication 15, caractérisé en ce que le dispositif du va-et-vient peut être déplacé dans une position de sectionnement (E) ou dans une position de reprise à l'aide d'un véhicule de transport.

18. Dispositif selon la revendication 14, caractérisé en ce qu'une commande (40) est reliée avec un détecteur de position (32) prévu à proximité du pourtour du coiler (12), avec un détecteur de position (30) prévu à la position d'arrêt (D; SP) et avec un détecteur de position (31) prévu à la fin (E; W) de la voie de déplacement (V; VW).
